# EUROPÄISCHE PATENTSCHRIFT

(11) **EP 2 008 801 B1**
(45) Veröffentlichungstag und Bekanntmachung des Hinweises auf die Patenterteilung: **11.08.2010**
(21) Anmeldenummer: 08104383.8
(22) Anmeldetag: 12.06.2008
(51) Int. Cl.: B31B 1/74, B31B 1/88, B31B 5/00

(54) **Fertigungssystem zur Herstellung von Faltschachteln und Verfahren zum Zuführen von makulaturfreien Nutzen an eine Faltschachtelklebemaschine**
Production system for producing folding boxes and method for feeding spoilage-free blanks to a folder-gluer
Système de fabrication de boîtes pliantes et procédé d'alimentation de flans sans maculature sur une plieuse colleuse

(30) Priorität: 29.06.2007 DE 102007030078
(43) Veröffentlichungstag der Anmeldung: 31.12.2008
(73) Patentinhaber: Heidelberger Druckmaschinen Aktiengesellschaft, 69115 Heidelberg (DE)
(72) Erfinder: Huber, Werner, 69168 Wiesloch (DE); Zahn, Erich, 69214 Eppelheim (DE)

(56) Entgegenhaltungen:
- EP-A- 1 577 082
- DE-A1- 19 803 820
- DE-A1-102005 054 122
- DE-U1- 29 704 889
- JP-A- 2001 232 765
- US-A1- 2004 251 176

## Beschreibung

Die Erfindung betrifft ein Fertigungssystem zur Herstellung von Faltschachteln gemäß dem Oberbegriff von Anspruch 1 und ein Verfahren zum Zuführen von Nutzen an die Falt- und Klebestationen einer Faltschachtelklebemaschine gemäß dem Oberbegriff von Anspruch 1.

Nach dem Stand der Technik werden Verpackungsmaterialien aus Papier, Karton, Pappe, Wellpappe und dergleichen, beispielsweise zur Verpackung für Kosmetik, Zigaretten, Pharmazie, Lebensmittel in drei Stufen gefertigt. In einer ersten Stufe werden Bogen aus Papier, Pappe und dergleichen in Mehrfarben-Bogendruckmaschinen bedruckt. Ein Bogen wird dabei in der Regel mit mehreren Nutzen bedruckt, welche später jeweils eine Faltschachtel bilden werden, und weshalb hierbei von Nutzendruck gesprochen wird. In einer zweiten Stufe werden die Bogen in einer Flachbett-Bogenstanzmaschine gestanzt. Dabei werden die Nutzen vereinzelt und Rilllinien für spätere Falzungen eingebracht. In einer dritten Stufe werden die Nutzen in einer Faltschachtelklebemaschine zu Faltschachteln gefalzt und geklebt. Zwischen den verschiedenen Fertigungsstufen werden die Zwischenprodukte in der Regel auf Paletten gestapelt und zwischengelagert.

Hinsichtlich der Qualität der Faltschachteln bestehen hohe Anforderungen. Insbesondere Faltschachteln, welche im Bereich der Pharmazie eingesetzt werden, müssen exakt den Vorgaben entsprechen. D. h. sie dürfen keine Fehler, auch Makulatur genannt, enthalten. Während der Herstellung der Faltschachteln können jedoch verschiedene Arten von Makulatur entstehen: Einrichtemakulatur, welche beim Einrichten der Druck- und Stanzmaschinen entsteht, Abschaltmakulatur, welche beim Abschalten und Herunterfahren der Maschinen entsteht, Butzen, d.h. Fehlstellen im Druckbild, welche durch Ablagerungen auf dem Gummituch entstehen, Beschädigungen, welche durch den Nonstop-Betrieb und den Einsatz von Nonstop-Anlegern entstehen, etc. Bei Einrichte- und Abschaltmakulatur in der Druckmaschine handelt es sich in der Regel um farbmetrische Fehler, welche den ganzen Bogen betreffen. Bei Butzen und Beschädigungen durch Nonstop-Betrieb in der Druckmaschine handelt es sich in der Regel um geometrische Fehler, welche einzelne Nutzen eines Bogens betreffen. Fehlerhafte Nutzen, sogenannte Makulatumutzen, sollen möglichst nicht zu Faltschachteln weiterverarbeitet und die Makulatumutzen daher vor der Weiterverarbeitung aussortiert werden. (Anderenfalls müssen die fehlerhaften Faltschachteln vor deren Befüllen aussortiert werden.) Ersteres Aussortieren geschieht nach dem Stand der Technik häufig im Auslegerbereich der Druckmaschine unter Zuhilfenahme einer Makulaturweiche. Nachteilig an diesem Vorgehen ist, dass ganze Bogen als Makulatur betrachtet werden, auch wenn nur ein einzelner Nutzen des Bogens Fehler aufweist.

Zusätzlich kommen im Anlegerbereich, d.h. vor dem eigentlichen Falten und Kleben, von Faltschachtelklebemaschinen Messsysteme zum Einsatz. Diese sind nach dem Stand der Technik jedoch relativ ungenau und fehlerhafte Nutzen können zur Verarbeitung gelangen. Messsysteme sind in der Regel als Sensoren ausgebildet, welche auf Laschen der Faltschachteln aufgedruckte Strichcodes auslesen. Dadurch wird sichergestellt, dass nur Nutzen, welche zur gerade bearbeiteten Charge gehören, weiterverarbeitet werden und Untermischungen aussortiert werden.

Die DE 2005 054 122 A1 zeigt ein Qualitätskontrollsystem in einer Druckmaschine. Das Qualitätskontrollsystem besitzt ein Inspektionssystem mit einer Kamera zur Aufnahme eines Druckbildes von einem Bogen mit mehreren Nutzen. Die aufgenommenen Daten des Druckbildes werden mit einer Bildverarbeitungseinrichtung nutzenbezogen verarbeitet und zur Fehlerermittlung werden die Daten mit einem Referenzdatensatz abgeglichen. Eine Beschriftungs- bzw. Markierungseinrichtung wird angesteuert und die fehlerhaften Nutzen werden während des Maschinendurchlaufs markiert. Diese Markierungen können von nachfolgenden Weiterverarbeitungsmaschinen, wie z. B. Bogenstanzen oder Faltschachtelklebemaschinen, ausgelesen und die fehlerhaften Nutzen aus dem Produktionsprozess ausgeschleust werden. Nachteilig an dieser Lösung ist, dass der Einsatz zusätzlicher Beschriftungs- bzw. Markierungseinrichtungen notwendig ist. Das Vorgehen "Erkennen eines Fehlers", "Aufbringen eines Fehlercodes", "Auslesen des Fehlercodes" ist umständlich und kompliziert.

Die DE 10 2005 026 127 A1 zeigt eine Druckmaschine mit einer Prüfeinrichtung zur Prüfung des Druckbildes. Mittels einer CCD-Zeilenkamera werden Registerhaltigkeit und Farbeigenschaften des Druckbildes eines Druckbogens überprüft. Fehlerhafte Bogen können über eine Sortiereinrichtung ausgeschleust werden. Nachteilig an dieser Lösung ist, dass Bogen auch dann als Fehlbogen betrachtet werden, wenn nur einzelne Nutzen fehlerbehaftet sind.

Die DE 44 32 371 A1 beschreibt ein Verfahren zur Erfassung fehlerhafter Einzelnutzen. In einer Bildaufnahmeeinrichtung werden Bildsignale von Einzelnutzen erzeugt und an eine Steuer- oder Regelvorrichtung weitergeleitet. In der Steuer- oder Regelvorrichtung werden die Bildsignale in einem weiteren Schritt verarbeitet und mit einer Vielzahl von Bezugsgrößen verglichen. Bei Überschreiten der Vergleichswerte wird die Lage des fehlerhaften Einzelnutzens gespeichert.

Die US-A-2004/0251176 offenbart ein Fertigungssystem zur Herstellung von Faltschachteln mit einer Druckmachine einer Stanzmaschine, einem Ausschleusemodul und einer Faltschachtelklebemaschine, wobei die Druckmachine und das Ausschleusemodul jeweils eine Auswerteeinrichtung mit Kamerasystem umfaßt.

Nachteilig an allen aus dem Stand der Technik bekannten Messsystemen, welche sich an den Druckprozess anschließen, ist, dass die Anzahl der tatsächlichen Gutnutzen dem Drucker unbekannt bleibt. Um sicherzustellen, dass genügend Gutnutzen für die Weiterverarbeitung in Stanze und Faltschachtelklebemaschine zur Verfügung stehen und die Anzahl der geforderten Faltschachteln erreicht wird, müssen mehr Nutzen gedruckt werden. Die Anzahl zusätzlich gedruckter Nutzen kann bis zu 20 % der Sollnutzenanzahl ausmachen. Da diese zusätzlich gedruckten Nutzen jedoch von den Faltschachtelabnehmern nicht bezahlt werden, sind Druckereien bemüht, die Anzahl zusätzlich zu druckender Nutzen gering zu halten.

Aufgabe der vorliegenden Erfindung ist es deshalb, ein optimiertes Fertigungssystem zu schaffen und ein optimiertes Verfahren zu beschreiben, bei dem den Falt- und Klebestationen einer Faltschachtelklebemaschine Nutzen zugeführt werden und makulaturbehaftete Faltschachteln entfernt werden.

Gelöst wird diese Aufgabe durch ein Fertigungssystem mit den kennzeichnenden Merkmalen von Anspruch 1 und durch ein Verfahren mit den kennzeichnenden Merkmalen von Anspruch 9.

Ein erfindungsgemäßes Fertigungssystems zur Herstellung von Faltschachteln besitzt eine Druckmaschine zum Bedrucken von Bogen aus Papier, Pappe und dergleichen, eine Stanzmaschine zum Ausstanzen der ausgedruckten Nutzen aus einem jeweiligen Bogen, ein Ausschleusemodul zum Ausschleusen von Fehlnutzen, eine Faltschachtelklebemaschine zum Falzen und Kleben der Nutzen zu Faltschachteln und einen Bilddatenspeicher. Im Bilddatenspeicher sind nutzenbezogene Bilddaten mit Sollwerten und Toleranzbereichen hinterlegt. Die Druckmaschine besitzt eine Auswerteeinrichtung mit Kamerasystem, z. B. mit Farb-, Schwarz-Weiß- oder Spektralkameras, zum nutzenbezogenen Kontrollieren des Druckbildes. Weiter besitzt die Druckmaschine einen Gutnutzenzähler, welcher mit der Steuerung der Druckmaschine gekoppelt ist. Sobald eine durch den Maschinenbediener oder die Maschinensteuerung vordefinierte Anzahl von Gutnutzen erreicht ist, sendet der Gutnutzenzähler ein Signal an die Druckmaschine, beispielsweise setzt die Steuerung die Druckmaschine dann still. Das Ausschleusemodul besitzt eine Auswerteeinrichtung mit Kamerasystem und eine Ausschleusweiche. Die Ausschleusweiche dient dem Ausschleusen von fehlerhaften Nutzen. Die Auswerteeinrichtung von Druckmaschine und Ausschleusemodul des erfindungsgemäßen Fertigungssystems sind beide mit dem Bilddatenspeicher verbunden und können auf die Daten des Bilddatenspeichers zugreifen. Zur Bestimmung, ob ein Nutzen fehlerhaft ist, arbeiten beide Auswerteeinrichtungen mit einer übereinstimmenden Auswertelogik.

In einer vorteilhaften und daher bevorzugten Ausführungsform des Fertigungssystems ist das Ausschleusemodul Teil der Faltschachtelklebemaschine.

In einer vorteilhaften Ausführungsform werden die Kamerasysteme durch RGB-Kameras und / oder CCD-Kameras gebildet, welche die Erkennung von Fehlern der Farbführung, von geometrischen Fehlern, Registerhaltigkeit, Butzen und Untermischungen (d. h. ähnlich aussehende Nutzen, welche sich im aufgedruckten Text marginal unterscheiden) und / oder absoluten Dimensionen von Zeichen, Mustern, Schriften und dergleichen ermöglichen.

In einer alternativen Ausführungsform sind die Maschinen des Fertigungssystems durch ein Transportsystem miteinander verkettet. Das Transportsystem kann dabei über linearangetriebene Transportmittel verfügen, und z.B. elektrische Linearmotoren oder elektrische Wechselfeldmotoren als Antriebe besitzen.

In einer vorteilhaften Ausführungsform des Fertigungssystems sind die Bilddaten eines Nutzens im pdf-Format in dem Bilddatenspeicher hinterlegt. Dies ermöglicht eine effektive Nutzung der Bilddaten für Druckvorstufe, Druck und Druckweiterverarbeitung.

In einer vorteilhaften Ausführungsform des Fertigungssystems besitzt die Faltschachtelklebemaschine in ihrem Auslagebereich eine Zähleinrichtung zum Zählen der Faltschachteln. Damit lässt sich die Anzahl der momentan hergestellten guten Faltschachteln bestimmen. Ist die Sollanzahl der herzustellenden Faltschachteln erreicht, so kann der Produktionsprozess abgebrochen werden. Werden alle gedruckten Nutzen zu Faltschachteln weiterverarbeitet, so lässt sich aus der Differenz der Anzahl gut gedruckter Nutzen (ermittelt durch den Gutnutzenzähler der Druckmaschine) und der Anzahl guter Faltschachteln (ermittelt durch die Zähleinrichtung der Faltschachtelklebemaschine) auf die Anzahl an Fehlern rückschließen, welche während des Stanzens und in der Faltschachtelklebemaschine entstanden sind.

In einer vorteilhaften Ausführungsform des Fertigungssystems ist die Auswerteeinrichtung der Druckmaschine über eine Datenleitung mit der Steuerung der Druckmaschine verbunden. Die Einstellungen der Druckmaschine können durch die Auswerteeinrichtung verändert und Fehler während des Druckprozesses so behoben werden.

Zur Herstellung von Etiketten kann ein ähnliches Fertigungsystem eingesetzt werden, welches nicht über Falt- und Klebestationen verfügt. Die Qualitätskontrolle der Etiketten erfolgt dabei in analoger Weise mittels Auswerteeinrichtungen mit Kamerasystem.

Teil der Erfindung ist auch ein Verfahren zum Zuführen von makulaturfreien Nutzen an die Falt- und Klebestationen einer Faltschachtelklebemaschine. Dabei werden in einem ersten Schritt Bogen in einer Druckmaschine bedruckt. Die bedruckten Bogen werden an einem sich in der Druckmaschine befindlichen Messsystem vorbei transportiert. Das Messsystem vermisst die jeweiligen Nutzen eines Bogens einzeln. Die so erzeugten Ist-Bilddaten werden mit in einem Bilddatenspeicher hinterlegten Sollwerten und zugehörigen Toleranzbereichen verglichen. Ergibt der Vergleich bei einem Nutzen des Bogens eine Abweichung, die den Toleranzbereich überschreitet, so wird ein nutzenbezogenes Signal an das Interface der Druckmaschinensteuerung ausgesandt. Basierend auf dieser Information kann der Bediener der Druckmaschine die Druckmaschineneinstellungen korrigieren. Wenn der Vergleich bei einem Nutzen des Bogens keine Abweichung ergibt, die den Toleranzbereich überschreitet, so wird ein nutzenbezogenes Signal an einen Gutnutzenzähler gesandt. In einem nächsten Schritt werden die Bogen zu einer Stanzmaschine weitertransportiert. Dort werden die Bogen gestanzt, Rillungen eingebracht und die Nutzen getrennt. Die Nutzen werden in einem nächsten Schritt zu einem Ausschleusemodul weitertransportiert. In dem Ausschleusemodul werden die Nutzen an einem sich in dem Ausschleusemodul befindlichen Messsystem vorbeitransportiert. Dabei werden die Nutzen durch das Messsystem vermessen. Die Bereiche des Nutzens, in welchen später Falzkanten der Faltschachteln zu liegen kommen, werden ausmaskiert, d. h. bei der Vermessung ausgespart. Zur Vorbereitung der Falzkanten wurden in der Stanzmaschine in den Nutzen Rillungen eingebracht, weshalb eine Vermessung dieses Bereichs die Messergebnisse verfälschen würde. Die Messergebnisse werden mit in dem Bilddatenspeicher hinterlegten Sollwerten und zugehörigen Toleranzbereichen verglichen. Wenn der Vergleich eine Abweichung ergibt, die den Toleranzbereich überschreitet, so wird ein Signal an eine Ausschleusweiche ausgesandt. Sobald der fehlerhafte Nutzen sich im Bereich der Ausschleusweiche des Ausschleusemoduls befindet, wird dieser ausgeschleust. Die nicht fehlerhaften Nutzen werden zu einer Faltschachtelklebemaschine weitertransportiert und dieser zugeführt.

In einer vorteilhaften Weiterbildung des Verfahrens wird vom Gutnutzenzähler ein Signal an die Steuerung der Druckmaschine gesandt, wenn der Gutnutzenzähler der Druckmaschine eine vordefinierte Anzahl von Gutnutzen ermittelt hat und die Druckmaschine wird beispielsweise automatisch abgeschaltet. Dies stellt sicher, dass nur so viele Nutzen gedruckt werden, wie anschließend tatsächlich für die Druckweiterverarbeitung benötigt werden.

In einer alternativen Ausführungsform des Verfahrens wird von der Zähleinrichtung der Faltschachtelklebemaschine ein Signal an die Steuerung der Druckmaschine gesandt, wenn die Zähleinrichtung eine vordefinierte Anzahl von guten Faltschachteln ermittelt hat und die Druckmaschinen wird beispielsweise automatisch abgeschaltet. Ähnliche Verfahren können auch vorteilhaft bei einem Fertigungssystem umfassend eine Druck-, Falz- und Buchbindemaschine zum Einsatz kommen.

Hinsichtlich weiterer vorteilhafter Ausgestaltungen der Erfindung wird auf die Unteransprüche sowie die Beschreibung eines Ausführungsbeispiels unter Bezugnahme auf die beiliegenden Zeichnungen verwiesen.

### Ausführungsbeispiel

Die Erfindung soll an Hand eines Ausführungsbeispiels noch näher erläutert werden. Es zeigen in schematischer Darstellung
- Fig. 1: ein erfindungsgemäßes Transportsystem
- Fig. 2: ein erfindungsgemäßes Transportsystem mit verketteten Maschinen
- Fig. 3: ein erfindungsgemäßes Transportsystem mit einer Zähleinrichtung in der Faltschachtelklebemaschine

Fig. 1 zeigt ein erfindungsgemäßes Transportsystem 100 mit einer Druckmaschine 2, einer Stanzmaschine 3 und einer Faltschachtelklebemaschine 4. Ein Stapel von Bogen 5 wird in Transportrichtung T der Druckmaschinen 2 zugeführt. In der Druckmaschine 2 werden die einzelnen Bogen an einer Auswerteeinheit 11 vorbeigeführt, welche der Vermessung Nutzen auf einem Bogen dient. Die Druckmaschine besitzt weiter einen Gutnutzenzähler 14 zur Bestimmung der Anzahl guter Nutzen. Der Gutnutzenzähler 14 ist mit der Steuerung (nicht dargestellt) der Druckmaschine 2 verbunden. Die bedruckten Bogen werden ausgelegt, zu einer Stanzmaschine 3 weitertransportiert, wo die Nutzen eines Bogens ausgestanzt und getrennt werden. Von der Stanzmaschine 3 werden die Nutzen zu einer Faltschachtelklebemaschine 4 weitertransportiert. Die Faltschachtelklebemaschine 4 besitzt ein Ausschleusmodul 12 mit einer Auswerteeinheit 11. Bevor die Nutzen zu Faltschachteln gefalzt und geklebt werden, passieren diese die Auswerteeinheit 11 im Ausschleusmodul. Fehlerhafte Nutzen werden durch eine Ausweichschleuse (nicht dargestellt) des Ausschleusmoduls 12 in eine Makulaturauslage 7 ausgeschleust. Die fehlerfreien Nutzen werden in der Faltschachtelklebemaschine 4 weitertransportiert und dort gefalzt und geklebt. Die fertigen Faltschachteln werden auf einem Stapel 6 ausgelegt oder in Schachteln verpackt (nicht dargestellt). Die Auswerteeinheiten 11 der Druckmaschine 2 und des Ausschleusmoduls 12 sind über Datenleitungen mit einem Bilddatenspeicher 13 verbunden.

Fig. 2 zeigt ein Fertigungssystem 100 ähnlich dem aus Fig. 1. Die Maschinen 2, 3, 4 sind dabei jedoch über ein Transportsystem 1 miteinander verkettet. Das Transportsystem 1 kann beispielsweise durch Schienen gebildet sein, auf welchen Palettenwagen verfahren werden können.

Fig. 3 zeigt ein Fertigungssystem 100 ähnlich dem aus Fig. 2. Die Faltschachtelklebemaschine 4 besitzt dabei jedoch eine Zähleinrichtung 15, welche sich im Auslagebereich der Faltschachtelklebemaschine 4 befindet. Die Zähleinrichtung 15 dient der Erfassung der Anzahl an Faltschachteln, welche durch das Fertigungssystem 100 gefertigt wurden.

In einer nicht dargestellten Ausführungsform besitzt das Fertigungssystem 100 ein Management Information System (MIS) zur Auftragsplanung. Die Signale von Gutnutzenzähler 14 und Zähleinrichtung 15 können durch das MIS zur Auftragsplanung genutzt werden: Die relative Anzahl von Fehlteilen wird durch das MIS auftragsbezogen abgespeichert. Bei Wiederholaufträgen werden diese Erfahrungswerte für die Bestimmung der Anzahl zu druckender Bogen in der Druckmaschine genutzt.

### Bezugszeichenliste

- 1: Transportsystem
- 2: Druckmaschine
- 3: Stanzmaschine
- 4: Faltschachtelklebemaschine
- 5: Stapel von Bogen
- 6: Stapel von Faltschachteln
- 7: Makulaturauslage

- 11: Auswerteeinheit
- 12: Ausschleusemodul
- 13: Bilddatenspeicher
- 14: Gutnutzenzähler
- 15: Zähleinrichtung

- 100: Fertigungssystem

- T: Transportrichtung

## Patentansprüche

1. Fertigungssystem (100) zur Herstellung von Faltschachteln mit einer Druckmaschine (2) zum Bedrucken von Bogen aus Papier, Pappe und dergleichen, einer Stanzmaschine (3) zum Ausstanzen der aufgedruckten Nutzen aus einem jeweiligen Bogen, einem Ausschleusemodul (12), einer Faltschachtelklebemaschine (4) zum Falzen und Kleben der Nutzen zu Faltschachteln, und einem Bilddatenspeicher (13)
**dadurch gekennzeichnet,**
**dass** im Bilddatenspeicher (13) nutzenbezogene Bilddaten mit Sollwerten und Toleranzbereichen hinterlegt sind,
**dass** die Druckmaschine (2) eine Auswerteeinrichtung (11) mit Kamerasystem zum nutzenbezogenen Kontrollieren des Druckbildes und einen Gutnutzenzähler (14) besitzt, wobei der Gutnutzenzähler (14) mit der Steuerung der Druckmaschine (2)
gekoppelt ist und die Steuerung die Druckmaschine (2) stillsetzt, sobald eine vordefinierte Anzahl Gutnutzen erreicht ist,
**dass** das Ausschleusemodul (12) eine Auswerteeinrichtung (11) mit Kamerasystem und eine Ausschleusweiche umfasst, wobei die Auswerteeinrichtungen (11) von Druckmaschine (2) und Ausschleusemodul (12) mit dem Bilddatenspeicher (13) verbunden sind, auf die Daten des einen Bilddatenspeichers (13) zugreifen können und mit einer übereinstimmenden Auswertelogik arbeiten.

2. Fertigungssystem nach Anspruch 1,
**dadurch gekennzeichnet,**
**dass** das Ausschleusemodul (12) Teil der Faltschachtelklebemaschine (4) ist.

3. Fertigungssystem nach Anspruch 1 oder 2,
**dadurch gekennzeichnet,**
**dass** die Kamerasysteme der Auswerteeinrichtungen (11) durch RGB-Kameras und/oder CCD-Kameras gebildet werden und die Erkennung von Fehlern der Farbführung, geometrischen Fehlern, Registerhaltigkeit, Butzen, Untermischungen und/oder absoluten Dimensionen von Zeichen, Mustern, Schriften und dergleichen ermöglichen.

4. Fertigungssystem nach einem der Ansprüche 1 bis 3,
**dadurch gekennzeichnet,**
**dass** die Maschinen (2, 3, 4) durch ein Transportsystem (1) miteinander verkettet sind.

5. Fertigungssystem nach Anspruch 4,
**dadurch gekennzeichnet,**
**dass** das Transportsystem (1) linearangetriebene Transportmittel besitzt.

6. Fertigungssystem nach einem der Ansprüche 1 bis 5,
**dadurch gekennzeichnet,**
**dass** die Bilddaten eines Nutzens im PDF-Format in dem Bilddatenspeicher (13) hinterlegt sind.

7. Fertigungssystem nach einem der Ansprüche 1 bis 6,
**dadurch gekennzeichnet,**
**dass** die Faltschachtelklebemaschine (4) in ihrem Auslagebereich eine Zähleinrichtung (15) zum Zählen der Faltschachteln besitzt.

8. Fertigungssystem nach einem der Ansprüche 1 bis 7,
**dadurch gekennzeichnet,**
**dass** die Auswerteeinrichtung (11) der Druckmaschine (2) über eine Datenleitung mit der Steuerung der Druckmaschine (2) verbunden ist und die Einstellungen der Druckmaschine (2) durch die Auswerteeinrichtung (11) veränderbar sind.

9. Verfahren zum Zuführen von Nutzen an die Falt- und Klebestationen einer Faltschachtelklebemaschine (4), insbesondere mittels eines Fertigungssystems (100) nach Anspruch 1,
**gekennzeichnet durch**
nachfolgende Schritte:
a) Bedrucken von Bogen in einer Druckmaschine (2)
b) Transport der Bogens vorbei an einem sich in der Druckmaschine (2) befindlichen Messsystem
c) Nutzenbezogene Vermessung des Bogens **durch** das Messsystem
d) Vergleich der Messergebnisse mit in einem Bilddatenspeicher (13) hinterlegten Sollwerten und zugehörigen Toleranzbereichen
e) Aussenden eines nutzenbezogenen Signals an das Interface der Druckmaschinensteuerung, wenn der Vergleich bei einem Nutzen des Bogens eine Abweichung ergibt, die den Toleranzbereich überschreitet, und an einen Gutnutzenzähler (14) wenn der Vergleich bei einem Nutzen des Bogens keine Abweichung ergibt, die den Toleranzbereich überschreitet
f) Weitertransport der Bogen zu einer Stanzmaschine (3)
g) Stanzen der Bogen in der Stanzmaschine (3) mit abschließender Nutzentrennung.
h) Weitertransport der Nutzen zu einem Ausschleusemodul (12)
i) Transport eines Nutzens vorbei an einem sich in dem Ausschleusemodul (12) befindlichen Messsystem
j) Vermessung des Nutzens **durch** das Messsystem
k) Vergleich der Messergebnisse mit in dem Bilddatenspeicher hinterlegten Sollwerten und zugehörigen Toleranzbereichen
l) Aussenden eines Signals an eine Ausschleusweiche des Ausschleusemoduls (12), wenn der Vergleich eine Abweichung ergibt, die den Toleranzbereich überschreitet.
m) Ausschleusen des fehlerhaften Nutzens mit der Ausschleusweiche
n) Weitertransport der fehlerfreien Nutzen innerhalb einer Faltschachtelklebemaschine (4)

10. Verfahren nach Anspruch 8 mit folgendem zusätzlichen Schritt:
e2) Abschalten der Druckmaschine (2), wenn eine vordefinierte Anzahl von Gutnutzen erreicht ist.

11. Fertigungssystem nach einem der Ansprüche 7 oder 8
**dadurch gekennzeichnet,**
**dass** das Fertigungssystem (100) ein Management Information System zur Auftragsplanung besitzt, wobei die Signale von Gutnutzenzähler (14) und Zähleinrichtung (15) genutzt werden zum auftragsbezogenen Abspeichern der relativen Anzahl von Fehlteilen.

## Claims

1. A production system (100) for producing folding boxes using a printing press (2) for printing sheets of paper, cardboard or the like, a die cutter (3) for die cutting the printed blanks on a respective sheet, an ejection module (12), a folding box gluing machine (4) for folding and gluing the blanks to form folding boxes, and an image data storage unit (13), **characterized in that** blank-related image data with reference values and tolerance ranges are stored in the image data storage unit (13); that the printing press (2) is provided with an evaluation device (11) with camera system for blank-related checking of the printed image and a good blank counter (14), wherein the good blank counter (14) is coupled with the control system of the printing press (2) and the control system stops the printing press (2) as soon as a predefined number of good blanks has been reached; that the ejection module (12) comprises an evaluation device (11) with camera system and an ejector gate, wherein the evaluation devices (11) of the printing press (2) and the ejection module (12) are connected with the image data storage unit (13), can access the data in the image data storage unit (13) and work with a consistent evaluation logic.

2. The production system according to claim 1, **characterized in that** the ejection module (12) forms part of the folding box gluing machine (4).

3. The production system according to claim 1 or 2, **characterized in that** the camera systems of the evaluation devices (11) are formed by RGB-cameras and/or CCD-cameras and enable the detection of ink feeding errors, geometrical errors, register accuracy, hickeys, mix-ups and/or absolute dimensions of characters, patterns, fonts and the like.

4. The production system according to one of the claims 1 to 3, **characterized in that** the machines (2, 3, 4) are connected to one another by a transport system (1).

5. The production system according to claim 4, **characterized in that** the transport system (1) is provided with linearly driven means of transport.

6. The production system according to one of the claims 1 to 5, **characterized in that** the image data of a blank is stored in the image data storage unit (13) in PDF format.

7. The production system according to one of the claims 1 to 6, **characterized in that** the folding box gluing machine (4) has a counting device (15) for counting the folding boxes in its delivery area.

8. The production system according to one of the claims 1 to 7, **characterized in that** the evaluation device (11) of the printing press (2) is connected to the control system of the printing press (2) via a data line and the settings of the printing press (2) can be changed by means of the evaluation device (11).

9. Method of feeding blanks to the folding and gluing stations of a folding box gluing machine (4), in particular by means of a production system (100) according to claim 1, **characterized by** the following steps:
a) Printing sheets in a printing press (2)
b) Transporting the sheets past a measuring system located in the printing press (2)
c) Blank-related measuring of the sheet by the measuring system
d) Comparing the measuring results with reference values and associated tolerance ranges stored in an image data storage unit (13)
e) Sending a blank-related signal to the interface of the printing press control system, if the comparison results in a deviation for one of the blanks on the sheet which exceeds the tolerance range, and to a good blank counter (14), if the comparison does not show a deviation for a blank on the sheet exceeding the tolerance range
f) Transporting the sheets further to a die cutter (3)
g) Die cutting the sheets in the die cutter (3) and subsequently separating the blanks
h) Transporting the blanks further to an ejection module (12)
i) Transporting a blank past a measuring system located in the ejection module (12)
j) Measuring the blank by means of the measuring system
k) Comparing the measuring results with the reference values and the associated tolerance ranges stored in the image data storage unit
l) Sending a signal to an ejector gate in the ejection module (12), if the comparison results in a deviation exceeding the tolerance range
m) Removing the faulty blank using the ejector gate
n) Transporting the good blanks further within a folding box gluing machine (4)

10. A method according to claim 8 comprising the following additional step:
e2) Switching off the printing press (2) when a predefined number of good blanks has been reached.

11. The production system according to one of the claims 7 or 8, **characterized in that** the production system (100) comprises a management information system for job planning, wherein the signals coming from the good blank counter (14) and counting device (15) are used to save the relative number of faulty parts for a specific job.

## Revendications

1. Système de fabrication (100) pour la fabrication de boîtes pliantes comprenant une machine d'impression (2) pour l'impression de feuilles en papier, carton et similaires, (100), une machine à découper (3) pour la découpe des poses imprimées sur la feuille respective, un module d'évacuation (12), une encolleuse de boîtes pliantes (4) pour plier et coller les poses et réaliser des boîtes pliantes et une mémoires de données d'images (13)
**caractérisé en ce que**
des données d'images relatives aux poses sont déposées avec des valeurs théoriques et des plages de tolérance dans la mémoire de données d'image (13),
**en ce que** la machine d'impression (2) possède un dispositif d'évaluation (11) avec un système de caméra pour le contrôle des poses de l'image d'impression et un compteur de poses (14), le compteur de poses (14) étant couplé à la commande de la machine d'impression (2) et la commande immobilisant la machine d'impression (2) dès qu'un nombre prédéfini de poses utiles est atteint,
**en ce que** le module d'évacuation (12) comprend un dispositif d'évaluation (11) avec un système de caméra et un aiguillage de sortie, les dispositifs d'analyse (11) de la machine d'impression (2) et du module d'évacuation (12) étant reliés à la mémoire de données d'image (13), où ils peuvent accéder aux données d'une mémoire de données d'image (13) et fonctionnent avec une logique d'analyse concordante.

2. Système de fabrication selon la revendication 1, **caractérisé en ce que** le module d'évacuation (12) fait partie de l'encolleuse de boîtes pliantes (4).

3. Système de fabrication selon la revendication 1 ou 2, **caractérisé en ce que** les systèmes de caméra des dispositifs d'analyse (11) sont formés par des caméras RGB et/ou CDD et permettent la détection d'erreurs du débit d'encre, des erreurs géométriques, du repérage, de mouches, de mélanges et/ou de dimensions absolues, de signes, de modèles, de caractères et similaires.

4. Système de fabrication selon l'une des revendications 1 à 3, **caractérisé en ce que** les machines (2, 3, 4) sont enchaînées entre elles par un systèmes de transport (1).

5. Système de fabrication selon la revendication 4, **caractérisé en ce que** le système de transport (1) possède des moyens de transport entraînés linéairement.

6. Système de fabrication selon l'une des revendications 1 à 5, **caractérisé en ce que** les données d'image d'une pose sont déposées sous format PDF dans la mémoire de données d'image (13).

7. Système de fabrication selon l'une des revendications 1 à 6, **caractérisé en ce que** l'encolleuse de boîtes pliantes (4) possède dans sa zone de sortie un dispositif de comptage (15) pour compter les boîtes pliantes.

8. Dispositif de fabrication selon l'une des revendications à 7, **caractérisé en ce que** le dispositif d'analyse (11) de la machine d'impression (2) est relié par une ligne de données à la commande de la machine d'impression (2) et les réglages de la machine d'impression (2) sont modifiables par le dispositif d'analyse (11).

9. Procédé pour l'amenée de poses aux stations de pliage et de collage d'une encolleuse de boîtes pliantes (4), eu particulier au moyen d'un système de fabrication (100) selon la revendication 1, **caractérisé par** les étapes suivante
a) Impression de feuilles dans une machine d'impression (2),
b) Transport des feuilles à un système de mesure se trouvant dans la machine d'impression,
c) Mesure des poses de la feuille par le système de mesure,
d) Comparaison des résultats de mesure avec des valeurs théoriques déposées dans une mémoire de données d'image (13) et des plages de tolérance respectives,
e) Emission d'un signal relatif aux poses à l'interface de la commande de machine d'impression, si la comparaison pour une pose de la feuille résulte en une divergence qui dépasse la plage de tolérance, et à un compteur de poses (14) si la comparaison ne résulte pas pour une pose de la feuille en une divergence dépassant la plage de tolérance.
f) Poursuite du transport des feuilles à une machine de découpe (3)
g) Découpe des feuilles dans la découpeuse (3) avec séparation définitive des poses.
h) Poursuite du transport des poses à un module d'évacuation (12),
i) Transport d'une pose à un système de mesure se trouvant dans le module d'évacuation (12),
j) Mesure de la pose par le système de mesure,
k) Comparaison des résultats de mesure avec des valeurs théoriques déposées dans une mémoire de données d'image et des plages de tolérance respectives,
l) Emission d'un signal à un aiguillage d'évacuation du module d'évacuation (12), si la comparaison résulte en une divergence qui dépasse la plage de tolérance,
m) Evacuation des poses défectueuses par l'aiguillage d'évacuation,
n) Poursuite d transport des poses correctes à l'intérieur de la plieuse colleuse pour boites pliantes (4).

10. Procédé selon la revendication 8 comprenant l'étape supplémentaire suivante :
e2) Arrêt de la machine d'impression (2) si un nombre prédéfini de poses utiles est atteint.

11. Système de fabrication selon l'une des revendications 7 ou 8, **caractérisé en ce que** le système de fabrication (100) dispose d'un système d'informations de gestion pour la planification des commandes, les signaux provenant du compteur de poses (14) et du dispositif de comptage (15) étant utilisés pour la mémorisation, par commande, du nombre relatif de pièces défectueuses.
